# FASCICULE DE BREVET EUROPEEN

(11) **EP 0 278 194 B1**
(45) Date de publication et mention de la délivrance du brevet: **17.06.1992**
(21) Numéro de dépôt: 87402944.0
(22) Date de dépôt: 21.12.1987
(51) Int. Cl.: G09G 3/30

(54) **Afficheur électroluminescent à mémoire à tensions d'entretien multiples déphasées**
Elektrolumineszenzanzeige mit Speichereffekt, gesteuert durch mehrfache phasenverschobene Auffrischspannungen
Electroluminescent display device with memory effect controlled by multiple dephased sustain voltages

(30) Priorité: 22.12.1986 FR 8617985
(43) Date de publication de la demande: 17.08.1988
(73) Titulaire: ETAT FRANCAIS représenté par le Ministre des Postes et Télécommunications, 92131 Issy-les-Moulineaux (FR)
(72) Inventeur: Thioulouse, Pascal, F-75015 Paris (FR); Budin, Jean-Pierre, F-94240 l'Hay-les-Roses (FR)
(74) Mandataire: Plaçais, Jean-Yves

(56) Documents cités:
- EP-A- 0 032 196
- WO-A-86/03871
- IBM TECHNICAL DISCLOSURE BULLETIN, vol. 21, no. 4, septembre 1978, pages 1520-1521, New York, US; W.J. MARTIN: "Power-reduced drive system for plasma panel"

## Description

L'invention trouve une application en opto-électronique dans la réalisation d'afficheurs électroluminescents à effet mémoire.

L'invention est applicable à tout type d'afficheur électroluminescent à effet mémoire. On dit qu'un afficheur électroluminescent est doté d'un effet mémoire lorsque la propriété électro-optique de l'afficheur présente une boucle d'hystérésis comportant deux états stables de fonctionnement. Sur la figure 1a, on a représenté schématiquement la boucle d'hystérésis de la propriété électro-optique d'un afficheur éléctroluminescent à effet mémoire. Sur l'axe des ordonnées est représenté la luminance L de l'afficheur et sur l'axe des abscisses est représentée la tension électrique V appliquée à l'afficheur. L'état le plus lumineux Lₐ est dit allumé, l'autre Lₑ est dit éteint. Pour commuter l'afficheur de l'état éteint à l'état allumé, on augmente temporairement la tension appliquée à l'afficheur jusqu'à une valeur Sₐ située au-delà de la boucle d'hystérésis. Inversement, on éteint l'afficheur simplement en diminuant temporairement la tension appliquée. Une tension Vₑ, dite d'entretien, est appliquée en permanence à tout l'afficheur afin de maintenir l'ensemble des pixels dans leur état.

Actuellement, il existe deux types d'afficheurs électroluminescents à effet mémoire : l'afficheur à effet mémoire inhérent, obtenu lorsque l'afficheur comprend une couche électroluminescente à base par exemple de sulfure de zinc activé par du manganèse, intercalé entre deux couches diélectriques, et l'afficheur à effet mémoire extrinsèque, obtenu lorsque l'afficheur comprend une couche électroluminescente et une couche photoconductrice superposées.

On a représenté sur la figure 1b, à titre d'exemple, un afficheur électroluminescent à photoconducteur. Les données expérimentales décrites par la suite proviennent d'un tel type d'afficheur. Mais l'afficheur à effet mémoire inhérent a un comportement similaire.

Un afficheur électroluminescent à photoconducteur comprend un substrat transparent 10, un premier jeu d'électrodes transparentes parallèles ou électrodes de ligne 12 (la coupe en perspective représentée est supposée être effectuée le long d'une de ces lignes), une couche électroluminescente 14, une couche photoconductrice 16 et un second jeu d'électrodes transparentes parallèles ou électrodes de colonnes 18, perpendiculaires aux électrodes de lignes 12.

Les électrodes de lignes et de colonnes sont alimentées à partir d'un générateur de tension alternative 20. Plus précisément, les électrodes de lignes 12 sont reliées à ce générateur 20 par l'intermédiaire d'un circuit d'adressage ligne 22_{ℓ} et les électrodes en colonnes 18 par un circuit d'adressage colonne 22_{c}. L'observation s'effectue de préférence à travers le substrat 10, en 23.

L'écran d'affichage se compose de pixels dont chacun est défini par la zone de recouvrement d'une électrode particulière de ligne et d'une électrode particulière de colonne.

L'afficheur proprement dit est, par exemple du type PC-EL, c'est-à-dire constitué des deux couches 14 et 16, l'une électroluminescente (EL) et l'autre photoconductrice (PC). On comprend que, lorsque la couche électroluminescente est excitée, la lumière qu'elle émet augmente la conductivité de la couche photoconductrice, et par conséquent la conductivité de l'afficheur PC-EL lui-même au niveau du pixel considéré. Ainsi, une fois qu'un pixel a été excité, il suffit de lui appliquer une tension d'entretien pour maintenir sa luminescence, et par conséquent l'affichage de ce pixel.

Tout d'abord, les circuits d'adressage 22_{ℓ} et 22_{c} appliquent en permanence à tous les pixels de l'écran une tension alternative Vₑ dite tension d'entretien, et tirée du générateur 20. Plus précisément, le circuit d'adressage de lignes 22_{ℓ} applique un potentiel U_{ℓ} aux électrodes de lignes tandis que le circuit d'adressage 22_{c} applique un potentiel U_{c} aux électrodes de colonnes. La tension aux bornes du pixel est alors ${\text{U}}_{\text{ℓ}} {\text{-U}}_{\text{c}} {\text{=V}}_{\text{e}} \text{.}$ Par la suite, on prendra U_{c} comme référence de potentiel ou "masse", donc U_{c}=0.

La structure de l'image affichée est définie et/ou modifiée par la fonction d'adressage elle-même.

Un mode d'adressage conventionnel consiste à balayer séquentiellement les électrodes lignes de l'afficheur à mémoire. Au lieu du potentiel U_{ℓ}, l'électrode ligne sélectionnée est soumise à un potentiel U_{ℓa}, supérieur à U_{ℓ}.

En même temps, le circuit d'adressage 22_{c} applique un potentiel U_{ca} inférieur à U_{c} à celles des électrodes colonnes qui croisent l'électrode ligne excitée au niveau des pixels à allumer. On fait en sorte que U_{ℓa}-U_{ca} soit supérieur à un seuil Sₐ, permettant l'allumage d'un pixel éteint, c'est-à-dire au niveau duquel la couche photoconductrice se trouve peu conductrice. Par la suite, la tension alternative d'entretien Vₑ est suffisante pour maintenir l'allumage des pixels ainsi excités.

Inversement, pour éteindre un pixel, il suffit d'appliquer à l'électrode ligne sélectionnée un potentiel U_{ℓe} inférieur à U_{ℓ}, et/ou à l'électrode de colonne correspondante un potentiel U_{ce} supérieur à U_{c}, et ce pendant un temps bref. La tension totale appliquée aux pixels descend alors pendant un court instant en dessous d'un second seuil Sₑ (inférieur à Sₐ), ce qui a pour effet d'éteindre le pixel. La tension d'entretien est ensuite sans effet sur le pixel, compte tenu de la résistance augmentée de la couche photoconductrice, consécutivement à l'extinction du pixel.

Les tensions considérées étant alternatives, les conditions de seuils à satisfaire sont bien entendu appréciées au niveau de leurs valeurs de crête.

Les afficheurs électroluminescents à effet mémoire ont des temps d'extinction beaucoup plus longs, d'une valeur très supérieure à 1 milliseconde, que les temps d'allumage, d'une valeur inférieure à 100 microsecondes. La méthode d'extinction optimale des pixels est donc différente de celle d'allumage décrite ci-dessus. Par exemple, il est plus judicieux de procéder à l'extinction simultanée et totale de plusieurs lignes en agissant directement sur la tension d'entretien avant d'écrire tout message. Pour simplifier la description, on se limitera cependant à celle d'une méthode d'extinction séquentielle même si l'invention est applicable aux deux méthodes.

Aux différentes valeurs de la tension que l'on doit appliquer aux pixels sont associés des courants dont la valeur de crete est un facteur essentiel pour ce qui concerne les performances de l'afficheur à mémoire et son prix. En effet, la chute de tension le long des électrodes, provenant de leur résistance, ne doit pas excéder certaines limites, et la taille de l'écran est donc limitée. D'autre part, le coût des circuits électroniques d'adressage résulte en grande partie de la valeur du courant qu'ils doivent être capables de moduler.

La tension alternative d'entretien Vₑ produit un courant d'entretien à travers l'afficheur à mémoire. Ce courant d'entretien se décompose en un courant de déplacement I_{d} indépendant du taux d'allumage des pixels, et en un courant de conduction I_{c} qui, au contraire, est proportionnel au nombre de pixels allumés. Les circuits d'adressage 22 sont traversés par ces deux courants. La valeur maximale du courant total ${\text{I}}_{\text{t}} {\text{(t)=I}}_{\text{c}} {\text{(t)+I}}_{\text{d}} \text{(t)}$ est obtenue lorsque tous les pixels sont allumés.

La figure 2 est un chronogramme illustrant, pour un pixel, d'une part la tension alternative d'entretien Vₑ, d'autre part le courant total d'entretien Iₜ correspondant, le pixel étant supposé à l'état allumé.

Un cycle d'entretien correspond à une période de la tension alternative Vₑ, c'est-à-dire par exemple à l'intervalle de temps compris entre les instants 0 et T₂. T₂ est par exemple de l'ordre de 1 milliseconde.

Dans un cycle d'entretien, la tension alternative Vₑ atteint sa valeur de crête deux fois, une fois en négatif et une fois en positif. En théorie, on pourrait donc adresser séquentiellement deux lignes pendant une période de la tension d'entretien. Pour une cadence d'adressage de 1 kHz, on peut alors envisager une vitesse d'écriture de 2000 lignes par seconde. Cependant, pour des raisons pratiques, certains des circuits intégrés d'adressage courants ne peuvent commuter que des tensions unipolaires. On ne peut plus utiliser alors qu'une seule des crêtes de la tension alternative Ve pendant une période de celle-ci. La vitesse d'écriture maximale n'est donc que de 1000 lignes par seconde.

Il convient maintenant de tenir compte de ce que les électrodes de lignes sont généralement en aluminium, les électrodes de colonnes en oxyde d'étain et d'indium. Les électrodes lignes peuvent être également en oxyde d'étain et d'indium si l'on désire réaliser un afficheur tout transparent. Or, la résistance des électrodes transparentes 12, en oxyde d'étain et d'indium, n'est pas négligeable. Si, par ailleurs, on se réfère à la figure 2, on voit que lors de l'entretien de tous les pixels définis par la zone de recouvrement des électrodes de colonnes par une électrode ligne, la valeur de crête du courant total Iₜ se trouve à peu près en phase avec la tension d'entretien Vₑ si tous les pixels sont allumés. En conséquence, il se produit sur l'électrode de colonne 18 concernée une chute de tension dont la valeur est maximale lorsque la tension d'entretien Vₑ atteint sa valeur maximale.

On examinera maintenant ce qui se passe au moment de l'application des potentiels extremes U_{ℓa} et U_{ca} aux bornes du ou des pixel(s) que l'on veut exciter. Aux surcroîts de potentiels U_{ℓa}-U_{ℓ} d'une part (pour la ligne), U_{c}-U_{ca} d'autre part (pour la colonne), il correspond un courant de commutation I_{co}. On se limite maintenant à l'étude des courants circulant, pendant la commutation des pixels, dans les électrodes de colonnes, dont il est rappelé qu'elles sont plus résistives à cause de leur constitution en oxyde d'étain et d'indium.

Le potentiel U_{c} des électrodes de colonnes des pixels que l'on ne désire pas allumer est pris comme potentiel de référence, il est par exemple égal à 0. Par contre, les électrodes de colonnes des pixels que l'on désire allumer sont amenées au potentiel négatif U_{ca} en un temps T_{c}. On note C la capacité par unité de surface d'un pixel éteint. Le courant de commutation I_{co} d'une électrode colonne a donc la valeur définie par la formule (I) (que l'on trouvera dans une annexe à la présente description, avec les autres formules).Ce courant I_{co} s'ajoute au courant d'entretien I_{c}(t)+I_{d}(t) défini précédemment. Il serait donc souhaitable de décaler le moment de la commutation des électrodes de colonnes et des électrodes de lignes, par rapport aux pics de la tension d'entretien Vₑ, afin de minimiser la valeur de crête du courant global circulant dans l'afficheur à mémoire, et donc de réduire le niveau de courant maximum spécifié pour ces circuits. On limitera ainsi également la chute de tension induite par ce courant global, d'un bout à l'autre des électrodes résistives, en particulier des électrodes de colonnes 18.

Sur la figure 2, il apparaît que l'on ne peut pas éviter le recouvrement du courant d'entretien avec le courant de commutation I_{co} : en effet, il n'y a pas d'intervalle dans lequel la commutation des pixels puisse se produire lorsque le courant d'entretien est nul. La chute de tension, d'un bout à l'autre des électrodes de colonnes, est donc augmentée par la commutation dans la même proportion que la valeur de crête du courant global.

Le calcul de la chute de tension relative, d'un bout à l'autre d'une électrode résistive est relativement aisé dans le cas d'une tension d'entretien de forme sinusoïdale. Cette chute de tension est exprimée dans la formule II annexée, dans laquelle R est la résistance surfacique en ohms/carré, L la longueur des électrodes en centimètres, ω la pulsation angulaire de la tension d'entretien, C la capacité surfacique d'un pixel éteint en nanofarads par centimètre carré, et enfin, k est le facteur multiplicatif de cette capacité lorsque le pixel est allumé.

Si maintenant on admet que cette chute de tension relative doit rester inférieure à un maximum A, la hauteur maximum L_{M} que peut avoir l'écran d'affichage est donnée par la formule III annexée. Il en découle, en premier lieu, que les contraintes liées à l'entretien et/ou la commutation des pixels limitent la taille de l'écran d'affichage.

Par ailleurs, la chute de tension qui existe d'un bout à l'autre des électrodes résistives (en particulier des électrodes 18 en oxyde d'étain et d'indium) a l'inconvénient de produire une hétérogénéité des caractéristiques d'allumage et d'extinction des pixels, en différents points de la surface de l'afficheur à mémoire. Cette hétérogénéité peut aller jusqu'à entraîner des allumages parasites ou au contraire des défauts d'allumage sur l'écran matriciel.

La présente invention vient apporter une solution à ce problème.

Un but de l'invention est de réduire, dans un afficheur à mémoire, la valeur de crête des courants circulant dans les circuits d'adressage de colonnes et dans les électrodes de colonnes ou de lignes et de colonnes.

L'invention a également pour but de permettre d'augmenter la vitesse d'écriture d'une image.

Elle s'applique à un afficheur électroluminescent à effet mémoire de tout type (PC-EL, inhérent, etc.). La structure à mémoire est encadrée par une première et une seconde famille d'électrodes orthogonales les unes aux autres. Un point d'affichage ou pixel est défini par la zone de croisement d'une électrode particulière d'une famille et d'une électrode particulière de l'autre famille. L'afficheur comprend encore un générateur apte à produire une tension d'entretien alternative pour les électrodes, ainsi que des moyens d'adressage pour appliquer sélectivement des variations de tension par rapport à la tension d'entretien à des électrodes des deux familles, afin de permettre l'adressage d'un ou plusieurs pixels particuliers.

Selon une caractéristique générale de l'invention, le générateur est apte à produire plusieurs tensions d'entretien alternatives déphasées de même fréquence, et au moins l'une des deux familles d'électrodes est subdivisée en au moins deux sous-familles d'électrodes parallèles recevant chacune une de ces tensions d'entretien déphasées.

La réduction de la valeur de crête et de la valeur moyenne des courants circulant dans le circuit d'adressage de colonnes et dans les électrodes de colonnes offre plusieurs avantages. Tout d'abord, on réduit la consommation de l'afficheur en énergie. Ensuite, la réduction du courant traversant les circuits d'adressage permet de recourir à des circuits et à des connecteurs plus courants et moins onéreux, d'où il résulte une réduction importante des coûts de fabrication de l'afficheur complet.

Un autre avantage substantiel réside en l'augmentation de la longueur maximale possible pour les électrodes résistives (en particulier les électrodes résistives 18 en oxyde d'étain et d'indium), et par conséquent la hauteur maximale de l'écran d'affichage.

Enfin, la réduction du courant permet aussi d'augmenter la vitesse d'écriture d'une image en augmentant la fréquence de la tension d'entretien Vₑ.

Selon un mode de réalisation particulier de l'invention, la couche présente une propriété électro-optique à effet mémoire résultant de la superposition d'une couche photoconductrice et une couche électroluminescente. Cette dernière peut être réalisée de façon à émettre une couleur quelconque, la couche photoconductrice présentant la composition adaptée.

Selon encore un mode particulier de réalisation de l'invention, le matériau de la couche ayant une propriété électro-optique à effet mémoire est par exemple du sulfure de zinc activé par du manganèse ou tout autre matériau présentant un effet mémoire inhérent.

Selon un mode de réalisation particulier, deux tensions d'entretien sont en opposition de phase l'une par rapport à l'autre, et appliquées chacune à une des deux sous-familles d'électrodes.

Selon un autre mode de réalisation particulier, quatre tensions d'entretien sont en quadrature de phase les unes par rapport aux autres, et appliquées chacune à une des quatre sous-familles d'électrodes.

Une autre variante intéressante de l'invention consiste à utiliser trois tensions d'entretien déphasées de 120 degrés électriques les unes par rapport aux autres,et trois soufamilles d'électrodes.

Quel que soit le nombre de sous-familles d'électrodes et donc de tensions déphasées différentes, les électrodes qui leur appartiennent sont connectées de façon à ce que celles qui se succèdent sur l'écran appartiennent respectivement à chacune des sous-familles et ce dans le même ordre pour tout l'écran ou dans un ordre variable (réseaux imbriqués).

Selon un autre aspect de l'invention, la production des différentes tensions alternatives requises par le générateur de tension est assurée à l'aide d'un transformateur.

De préférence, la famille d'électrodes colonnes est en oxyde d'étain et d'indium et la famille d'électrodes lignes est en aluminium.

Avantageusement pour la réalisation d'afficheur tout transparent, les familles d'électrodes lignes et colonnes sont en oxyde d'étain et d'indium.

Dans le cas d'afficheur tout transparent, l'autre des deux familles d'électrodes est divisée en au moins deux sous-familles d'électrodes parallèles recevant respectivement autant de tensions d'entretien déphasées.

Avantageusement, les variations de tension par rapport à la tension d'entretien destinées à modifier l'image affichée sont placées dans les intervalles de temps compris entre les pics du courant d'entretien circulant dans les électrodes de la sous-famille considérée.

Selon un mode de réalisation préféré de l'invention, les moyens permettant l'adressage des pixels comprennent des circuits d'adressage unipolaires ou bipolaires du type push-pull.

D'autres caractéristiques et avantages de l'invention apparaîtront à l'examen de la description détaillée ci-après, et des dessins annexés, sur lesquels :
- la figure 1a, déjà mentionnée, représente schématiquement la boucle d'hystérésis de la propriété électro-optique d'un afficheur de type connu;
- la figure 1b, déjà mentionnée, est une vue en coupe perspective d'un afficheur PC-EL de type connu;
- la figure 2, déjà mentionnée, est un chronogramme relatif à une méthode d'adressage matriciel connue de l'afficheur de la figure 1;
- la figure 3 est le schéma équivalent d'un exemple de circuit d'adressage ligne participant à l'adressage des pixels de l'afficheur à mémoire, objet de l'invention;
- la figure 4 est le schéma de principe d'un générateur de tension couplé à un transformateur pour produire deux tensions de commande en opposition de phase;
- la figure 5 est une illustration schématique d'un premier mode de réalisation de l'invention, faisant usage du générateur de la figure 4;
- la figure 6 illustre le schéma équivalent d'un afficheur à mémoire selon l'invention;
- la figure 7 est un chronogramme illustrant la commande des pixels, dans le cas où les tensions appliquées aux deux sous-familles d'électrodes lignes sont en opposition de phase;
- la figure 8 est un chronogramme relatif à une variante de l'invention, où les tensions appliquées aux électrodes lignes sont en quadrature de phase; et
- la figure 9 est un chronogramme illustrant une autre variante de l'invention, dans le cas où les tensions appliquées à trois sous-familles d'électrodes lignes sont déphasées de 120 degrés électriques les unes par rapport aux autres.

Les dessins annexés comportent à plusieurs titres des informations de caractère certain. Par ailleurs, la géométrie intervient en substance dans le dispositif selon l'invention. En conséquence, les dessins annexés pourront non seulement servir à mieux faire comprendre la présente description, mais aussi contribuer à la définition de l'invention, autant que nécessaire.

En se référant à la figure 3, on a représenté le schéma équivalent d'un exemple de circuit d'adressage participant à l'adressage des pixels de l'afficheur à mémoire, objet de l'invention.

A titre d'exemple, on examinera le cas d'un circuit d'adressage lignes 22_{ℓ} mais le circuit d'adressage colonnes 22_{c} a un comportement similaire (au signe des tensions près).

Le circuit d'adressage 22_{ℓ} sert à appliquer aux électrodes lignes dont on ne désire pas commuter le pixel, un potentiel U_{ℓ} et à appliquer aux électrodes lignes dont on désire commuter le pixel un potentiel U_{ℓa} inférieur à U_{ℓ}.

Le circuit d'adressage 22_{ℓ} comprend deux boucles parallèles B₁ et B₂ constituées chacune d'un transistor S, d'une diode D d'une entrée et d'une sortie. L'entrée de la boucle B₁ est soumise au potentiel U_{ℓa} et l'entrée de la boucle B₂ est soumise au potentiel U_{ℓ}. La sortie des deux boucles est commune et est reliée à une électrode ligne 12. Les transistors S₁ et S₂ ont un rôle de commutation et sont commandés à leur base par un étage logique 40 amenant les données nécessaires à la sélection des électrodes lignes participant à la commutation des pixels.

Le transistor S₁ est du type bipolaire NPN et le transistor S₂ est du type FET NMOS. Les transistors des boucles, B₁ et B₂, donnent ainsi au circuit 22_{ℓ} la configuration dite "Push-Pull". Le circuit 22_{ℓ} est unipolaire dans la mesure où U_{ℓ}-U_{ℓa} a un signe déterminé par les diodes D₁ et D₂ connectées en parallèle avec les transistors S₁ et S₂. Le circuit 22 peut être bipolaire en remplaçant les diodes D₁ et D₂ par des transistors.

Un premier moyen de réduire les courants circulant dans l'afficheur est de subdiviser la famille d'électrodes lignes en deux sous-familles d'électrodes parallèles recevant deux tensions de commande respectives qui sont en opposition de phase l'une par rapport à l'autre.

Sur la figure 4, on a représenté schématiquement un générateur de tension couplé à un transformateur déphasant les tensions de commande en deux tensions en opposition de phase l'une par rapport à l'autre. Le transformateur 30 est un transformateur dont l'enroulement primaire 31 est couplé à un générateur de tension alternative 20 délivrant la tension d'entretien. Le point milieu de l'enroulement secondaire 32 est mis à la masse. Aux extrémités de l'enroulement secondaire, on dispose ainsi de deux tensions alternatives 33 et 34 en opposition de phase l'une par rapport à l'autre. On peut obtenir deux tensions en opposition de phase par d'autres moyens, notamment des moyens électroniques logiques.

Sur la figure 5, on a représenté schématiquement un premier mode de réalisation d'un afficheur à mémoire faisant usage du générateur de la figure 4. Tout d'abord, on voit une électrode colonne 18 et quatre électrodes ligne 12 (individualisées en 12-1 à 12-4). Chaque électrode est alimentée en tension par son circuit d'adressage 22 respectif. Les quatre électrodes lignes 12 sont décomposées en deux sous-familles d'électrodes lignes : dans l'une des deux sous-familles, les électrodes 12-1 et 12-3 reçoivent un potentiel Vₑ délivré par le générateur de tension 20 à travers les circuits lignes CI_{ℓ1} et CI_{ℓ3}; dans l'autre des deux sous-familles, les électrodes 12-2 et 12-4 reçoivent un potentiel -Vₑ, en opposition de phase par rapport à Vₑ, délivré également par le générateur de tension 20 à travers les circuits CI_{ℓ2} et CI_{ℓ4}. L'électrode colonne 18 est reliée au potentiel U_{c} ou U_{ca} par le circuit d'adressage 22_{c}. Enfin, les quatre pixels définis respectivement par les zones de recouvrement des quatre électrodes lignes et de l'électrode colonne possèdent des capacités respectives C₁ à C₄.

Sur la figure 6, on a représenté le schéma équivalent d'un afficheur à mémoire. Celui-ci comporte, à titre d'illustration, quatre tensions d'entretien Vₑ₁ à Vₑ₄ présentant entre elles un déphasage électrique de 90°. On a représenté un groupe de quatre électrodes lignes (individualisées en 12-1 à 12-4) comportant chacune schématiquement un pixel représenté individuellement par sa capacité respective en C₁ à C₄ Le groupe constitue une période élémentaire de la répartition spatiale des électrodes et des pixels de la famille considérée, qui est celle des lignes dans cette représentation particulière.

De façon générale, la période élémentaire de l'afficheur à mémoire à ℓ tensions d'entretien polyphasées, où ℓ est un entier, comprend ℓ électrodes connectées chacune à une de ces tensions par l'intermédiaire des circuits d'adressage de la famille.

Les phases des tensions d'entretien étant régulièrement réparties sur 360° électriques, la somme des courants de déplacement ₁ + ₂ + ... + _{ℓ} est nulle, en adoptant la convention de signe dénotée par les flèches sur la figure 6 qui illustre le cas particulier de ℓ = 4. Il en résulte que le courant référencé i sur la figure 5 et sur la figure 6, traversant le circuit d'adressage colonnes 22_{c} (ou, plus généralement, le circuit de l'autre famille) est au plus voisin d'un des courants I. Le courant circulant dans l'électrode colonne résistive est également de l'ordre de grandeur d'un des courants I, et lui est toujours inférieur. Il est donc très notablement réduit par rapport au cas où l'alimentation serait unique et monophasée, selon le procédé connu, car alors le courant i est égal au produit du nombre d'électrodes de la famille par la valeur du courant I.

On peut calculer que le courant circulant dans l'électrode résistive d'un écran à alimentations polyphasées est, respectivement 1/2, 1/√3 et 1/√2 fois le courant I dans les cas de 2, 3 et 4 phases. Il en résulte que la chute de tension induite par ce courant est négligeable.

On comprend également que l'éfficacité de l'invention est maximale quand les sous-familles sont bien imbriquées, ainsi qu'il est indiqué figure 6 pour le cas de quatre phases.

Dans le cas général d'un écran électroluminescent à mémoire, les pixels à l'état allumé n'ont pas un comportement purement capacitif. Lorsque, à l'intérieur d'une période telle que précedemment définie, les ℓ pixels sont dans le même état (éteint ou allumé), le courant extérieur à la boucle est nul. En revanche, dans le cas où les pixels ne sont pas tous dans le même état, l'effet de compensation n'est plus alors total. Toutefois, il reste efficace puisque le courant de déplacement es, annulé. Si l'on intègre cet effet de compensation sur toute l'électrode colonne, on s'aperçoit que le cas le moins favorable en termes de courant résiduel est celui où les pixels définis par la zone de recouvrement de la première sous-famille d'électrodes lignes avec une électrode colonne sont dans l'état éteint et les pixels définis par la zone de recouvrement de la seconde sous-famille d'électrodes lignes avec l'électrode colonne sont dans l'état allumé. Dans ce cas, le courant de conduction I_{c} n'est pas du tout compensé. Toutefois, même dans ce cas, la réduction de la valeur crête du courant circulant d'un bout à l'autre de l'électrode colonne et dans le circuit d'adressage de celle-ci est significative par rapport au cas le moins favorable d'un afficheur à mémoire de l'art antérieur qui est celui de la colonne toute allumée.

Par ailleurs, le courant de déplacement est en grande partie compensé quelle que soit la répartition des pixels allumés et éteints.

Le courant i, qui rejoint le circuit d'adressage colonne est responsable de la chute de tension, dans l'électrode colonne.

Ce courant i est obtenu par la différence du courant total circulant dans l'une des sous-familles d'électrodes lignes croisée avec l'électrode colonne et de celui circulant dans l'autre ou les autres sous-familles d'électrodes lignes croisée avec l'électrode colonne. Dans le cas le plus défavorable en termes de courant résiduel pour l'afficheur selon l'invention décrit précédemment, i a la valeur définie par la formule IV annexée où L et d sont la longueur et la largeur de l'électrode considérée, et où Iₒₙ et I_{off} sont respectivement les densités de courant dans un pixel allumé et dans un pixel éteint.

Dans un afficheur à mémoire de l'art antérieur, pour le cas le moins favorable, c'est-à-dire celui où une électrode colonne a tous ses pixels allumés, i a la valeur donnée par la formule V annexée.

Sur la figure 7, on a représenté un chronogramme illustrant la commande des pixels, dans le cas particulier de l'invention à deux tensions d'entretien en opposition de phase. On a représenté la tension d'entretien Vₑ appliquée aux électrodes et le courant total d'entretien Iₜ associé. Comme décrit en référence à la figure 5, I_{d} est compensé conformément à l'invention, Iₜ n'est donc plus représenté que par un courant dont la variation en fonction du temps est la même que celle de I_{c}. Le gain en courant par rapport à l'afficheur décrit en référence à la figure 2 est encore supérieur lorsque le pixel à l'état allumé est dans un état d'excitation moindre. L'excitation moindre correspond à une injection électronique moindre dans la couche électroluminescente. C'est notamment le cas de l'affichage à mémoire inhérente ou de celui à mémoire PC-EL avec des caractéristiques différentes pour la couche PC. Cela correspond également à une tension d'entretien moindre dans l'afficheur. Le courant de conduction est dès lors moins important relativement au courant de déplacement.

On obtient donc, dans l'exemple décrit en figure 2, une densité surfacique de courant pour i de l'ordre de 20 milli-ampères par centimètre carré, tandis que pour l'afficheur selon l'invention et lorsqu'on adopte l'alimentation à deux phases, la densité du courant i est de l'ordre de 6 milli-ampères par centimètre carré.

Si on considère le cas d'une électrode colonne de longueur L=10 centimètres et de largeur d=300 micromètres avec un taux de remplissage de 70% le long de la colonne, le taux de remplissage étant le rapport entre la surface de tous les pixels de la colonne et la surface totale de l'électrode colonne, le courant crête que doit pouvoir débiter un circuit d'adressage colonne passe de 4 milli-ampères à 1,2 milli-ampères grâce à l'invention.

Le premier mode de réalisation d'un afficheur à mémoire décrit en référence à la figure 5, revient, par compensation du courant du déplacement I_{d} et par le fait que la surface allumée est deux fois moindre, dans le cas le plus défavorable en terme de courant résiduel, par rapport à l'afficheur matriciel à mémoire de l'art antérieur, à remplacer kC par
dans la formule III annexée. Cette formule est valable si les deux sous-familles sont suffisamment imbriquées pour que l'on puisse considérer que la répartition de l'émission le long de la colonne est homogène. On a vu que k prend en général une valeur comprise entre 2 et 3, donc le gain sur la longueur maximum L_{M} que peut avoir l'écran d'affichage est un facteur 1,7 à 2. Dans l'exemple suivant, R=20 ohms par carré, C=10 nanofarads par centimètre carré, k=3 et $\text{ω=2πxl}$ kHz, avec une tolérance de 1% sur la tension Vₑ, l'afficheur PC-EL de l'art antérieur a une longueur maximum L_{M} de 10 centimètres tandis que l'afficheur conforme à l'invention a un L_{M} d'une valeur de 17 centimètres.

On remarquera que l'invention n'a pas d'effet direct sur le courant occasionné par la commutation d'une électrode colonne. Il faut donc choisir des conditions de commutation telles que les courants de commutation I_{co} ne viennent pas d'une part augmenter les valeurs crêtes du courant d'entretien I_{c} et d'autre part ne perturbent pas exagérément la tension crête d'entretien Vₑ en particulier en bout de colonne. En se référant à la figure 7, on choisit de préférence un surcroît de potentiel de commutation colonne U_{c}-U_{ca} de forme trapézoïdale. Le plateau de ce surcroît de potentiel coïncide avec le sommet de la tension d'entretien Vₑ. Grâce à l'invention, le courant de déplacement associé à la tension d'entretien Vₑ est totalement compensé. Le courant de déplacement est donc nul sauf au moment de l'injection électronique dans la couche électroluminescente. En se référant à la figure 7, le pic de courant I_{c} correspond à l'injection électronique d'entretien dans la couche électroluminescente. On voit qu'il existe deux fenêtres F₁ et F₂ où le courant d'entretien est nul. Ces deux fenetres ont une durée de l'ordre de 300 microsecondes dans les conditions de l'afficheur précédemment décrit en référence à la figure 5. Un perfectionnement de l'invention consistera à placer les flancs du surcroît de potentiel trapézoïdal U_{c}-U_{ca} dans ces deux fenêtres. En outre, dans les conditions typiques suivantes I_{co} < 6 milli-ampères par centimètre carré, C = 10 nanofarads par centimètre carré et U_{c}-U_{ca} = 45 Volts, on voit qu'un temps de l'ordre de 75 microsecondes est suffisant pour apporter sur l'électrode colonne un surcroît de potentiel U_{c}-U_{ca} sans débiter un courant de plus de 6 milli-ampères par centimètre carré. Il est donc aisé d'inclure les flancs du surcroît de potentiel de commutation trapézoïdal dans les fenêtres où le courant d'entretien est nul.

Dans le cas où les circuits d'adressage sont commandés par des tensions unipolaires, il sera possible, dans un même cycle d'entretien d'adresser une ligne alimentée par une tension Vₑ et une ligne alimentée par une tension -Vₑ, en opposition de phase l'une par rapport à l'autre. En se référant à la figure 5, une ligne est adressée pendant la demi-période positive de Vₑ, c'est-à-dire pendant l'intervalle compris entre T₁ et T₂ et l'autre ligne est adressée pendant l'autre demi-période de Vₑ, c'est-à-dire pendant l'intervalle compris entre 0 et T₁. On atteint ainsi, avec une fréquence de 1 kHz pour la tension d'entretien une vitesse d'écriture de 2000 lignes par seconde doublée par rapport à celle de l'art antérieur décrit en référence à la figure 2.

Le premier moyen de réduire les courants circulant dans l'afficheur conformément à l'invention en subdivisant la famille d'électrodes lignes en deux sous-familles d'électrodes parallèles recevant deux tensions de commande respectives qui sont en opposition de phase l'une par rapport à l'autre permet ainsi, par rapport à un afficheur de l'art antérieur, une réduction du courant crête traversant les circuits d'adressage colonnes d'un facteur 3 à 4, entraînant également une augmentation de la longueur maximale des électrodes colonnes d'un facteur 1,7 à 2 et un doublement de la vitesse d'écriture d'une image.

Plus généralement, le moyen de réduire les courants circulant dans l'afficheur à mémoire conformément à l'invention est de subdiviser la famille d'électrodes lignes en plusieurs sous-familles d'électrodes parallèles recevant autant de tensions de commande respectives dont les phases sont régulièrement réparties sur 2π radians. A titre illustratif mais nullement limitatif, nous décrivons ci-après le cas où on emploie quatre tensions en quadrature de phase.

Tout d'abord, on procède à une première division en deux groupes R₁ et R₂ sur la famille de n électrodes lignes. On applique à ces deux groupes de n/2 électrodes lignes chacun des potentiels U_{ℓ1} et U_{ℓ2} en quadrature de phase. Ensuite, chaque groupe R₁ et R₂ subit la subdivision décrite en référence à la figure 5, les deux groupes R₁ et R₂ de n/2 électrodes lignes chacun sont ainsi redivisés en deux sous-groupes de n/4 électrodes lignes chacun, l'un des sous-groupes étant entretenu par un potentiel U_{ℓ1} ou U_{ℓ2} et l'autre par un potentiel -U_{ℓ1} ou -U_{ℓ2} De préférence, les deux sous-groupes de chaque groupe R₁ et R₂ sont imbriqués ou même interdigités. De cette façon, on compense les courants de déplacement d'entretien.

Le cas le plus défavorable pour la réduction des courants circulant dans l'afficheur est le cas où les pixels d'un sous-groupe d'électrodes lignes du groupe R₁ et du groupe R₂ sont tous allumés et où les pixels des autres sous-groupes sont tous éteints. Dans ce cas, on ne peut profiter de la compensation des courants de conduction dans les électrodes colonnes résistives. Cependant, on n'a aucun recouvrement entre les deux pics de courant de conduction relatif à R₁ et relatif à R₂.

Sur la partie a de la figure 8, on a représenté un chronogramme illustrant la commande des pixels dans le cas où les tensions appliquées aux électrodes lignes sont en quadrature de phase les unes par rapport aux autres. On a représenté quatre tensions d'entretien Vₑ₁, Vₑ₂, Vₑ₃, Vₑ₄ qui sont en quadrature de phase les unes par rapport aux autres. Le courant total d'entretien Iₜ associé à ces tensions est également représenté, dans le cas le plus défavorable où les pixels des sous-familles alimentées par Vₑ₃ et Vₑ₄ sont allumés, les autres étant éteints. Conformément à l'invention, le courant total d'entretien n'est donc plus représenté que par un courant variant proportionnellement à sa composante I_{c}.

En se référant à la partie a de la figure 8, on voit que, dans le cas le plus défavorable, la valeur crête maximum du courant total I_{c} est égale à celle d'un des pics le constituant. Or chaque pic correspond à l'émission de n/4 pixels de l'électrode colonne seulement. Grâce à l'invention, on gagne donc un facteur 2 sur la valeur crête du courant obtenu dans l'afficheur décrit en référence à la figure 5. Dans les conditions expérimentales décrites en référence à la figure 5, l'invention permet un gain d'un facteur 7 sur le courant débité par les circuits d'adressage colonnes par rapport à l'afficheur de l'art antérieur décrit en référence aux figures 1 et 2.

Si les groupes R₁ et R₂ sont eux-mêmes imbriqués comme schématisé sur la figure 6, on peut admettre que l'émission de chacun de ces groupes est homogène le long de la colonne. Grâce à l'invention, on remplace dans la formule III annexée kC par
le gain résultant sur la longueur maximale admissible L_{M} est d'un facteur 2,4 à 2,8. Dans l'exemple décrit précédemment, on obtient une longueur L_{M} de 24 centimètres pour une tolérance de 1% sur la tension.

Comme dans l'afficheur décrit en référence à la figure 7, il faut s'assurer que les courants de commutation colonnes I_{co} ne viennent pas augmenter les valeurs crêtes du courant d'entretien. Ainsi, dans les conditions typiques suivantes : I_{co} < 3 milli-ampères par centimètre carré, C = 10 nanofarads par centimètre carré et U_{ca} = 45 Volts, on voit qu'un temps de l'ordre de 150 microsecondes est suffisant pour apporter sur l'électrode colonne un surcroît de potentiel colonne U_{c}-U_{ca} sans débiter un courant de plus de 3 milli-ampères par centimètre carré.

En se référant à la partie a de la figure 8, on voit que l'on dispose de quatre fenêtres FI, FII, FIII, FIV d'une durée de l'ordre de 150 microsecondes entre les quatre pics de courant de conduction. Ces fenêtres permettent ainsi de commuter l'électrode colonne en phase avec le maximum de l'une quelconque des quatre tensions d'entretien.

Sur la partie b de la figure 8, on a représenté un chronogramme illustrant la commutation d'une électrode colonne lorsque les tensions appliquées aux électrodes lignes sont en quadrature de phase les unes par rapport aux autres. On a représenté deux surcroîts de potentiel de commutation colonne U_{c1}-U_{ca1} et U_{c2}-U_{ca2} de forme trapézoïdale. Ces deux surcroîts de potentiel correspondent dans cet exemple à l'allumage des pixels adressés par les électrodes lignes soumises à Vₑ₂ et Vₑ₄. Les pixels adressés par les électrodes lignes soumises à Vₑ₁ et Vₑ₃ sont éteints ici. Le tracé en pointillé placé entre les deux surcroîts de potentiels de commutation U_{c1}-U_{ca1} et U_{c2}-U_{ca2} représente le surcroît de potentiel de commutation correspondant à l'allumage des pixels adressés par les électrodes lignes soumises à Vₑ₃.

Grâce à l'invention, on peut adresser, avec des circuits d'adressage unipolaires, quatre lignes par cycle d'entretien. On accroît ainsi la vitesse d'écriture d'une image jusqu'à 4000 lignes par seconde.

Le moyen particulier de réduire les courants circulant dans l'afficheur conformément à l'invention en subdivisant la famille d'électrodes lignes en quatre sous-familles d'électrodes parallèles recevant quatre tensions de commande respectives qui sont en quadrature de phase les unes par rapport aux autres permet ainsi, par rapport à l'afficheur de l'art antérieur décrit en référence aux figures 1 et 2, une réduction de courant crête traversant les circuits d'adressage colonnes d'un facteur 7, entraînant ainsi une augmentation de la longueur maximale des électrodes colonnes d'un facteur 2,4 à 2,8 et un quadruplement de la vitesse d'écriture d'une image.

Dans le cas particulier où l'on utilise un générateur de tension alternative triphasée, le moyen correspondant de réduire les courants circulant dans l'afficheur est de subdiviser la famille d'électrodes lignes en trois sous-familles d'électrodes parallèles recevant trois tensions de commande respectives qui sont déphasées de 120 degrés électriques les unes par rapport aux autres.

En se référant à la figure 9, on a représenté trois tensions d'entretien Vₑ₁, Vₑ₂ et Vₑ₃ déphasées de 120 degrés électriques les unes par rapport aux autres. Le courant total d'entretien Iₜ associé à ces tensions est, par un raisonnement analogue à celui décrit en référence aux figures 5 et 7, égal au courant de conduction I_{c}, puisque le courant de déplacement I_{d} d'entretien est totalement compensé. On représente donc le courant total d'entretien Iₜ par la somme des courants de conduction I_{c1}, I_{c2} et I_{c3} associés aux tensions d'entretien. Ces courants de conduction sont affectés d'un coefficient multiplicateur compris entre 0 et 1 représentant le taux d'allumage des pixels d'électrodes colonnes appartenant à la sous-famille correspondante.

Le cas le plus défavorable pour la réduction de la chute de tension, d'un bout à l'autre d'une électrode colonne est celui pour lequel les pixels de l'une des trois sous-familles sont tous allumés et tous les autres éteints. Par rapport à l'art antérieur, ce troisième moyen permet de supprimer le courant de déplacement d'entretien et de diminuer les valeurs crêtes de courant de conduction d'un facteur 3 puisque chaque sous-famille occupe une surface égale au tiers de la surface totale de l'afficheur. Par rapport à l'exemple de l'afficheur décrit en référence aux figures 1 et 2, le courant crête circulant dans l'électrode colonne et dans le circuit d'adressage correspondant chute de 20 milli-ampères par centimètre carré à 4 milli-ampères par centimètre carré, soit un gain d'un facteur 5.

Il faut également choisir des conditions de commutation adaptées aux tensions d'entretien afin que les courants de commutation ne risquent pas d'augmenter la valeur crête du courant d'entretien. Chaque pic de courant de conduction I_{c} ne peut prendre qu'une polarité, seule son amplitude peut varier en fonction du taux d'allumage des pixels de l'électrode colonne considérée. On cherche donc à faire coïncider le courant de commutation de l'électrode colonne avec un pic de courant d'entretien de polarité opposée. On évite ainsi que les courants crêtes ne s'ajoutent. Cette façon de procéder avantageuse est applicable lorsque le nombre de phases de l'alimentation d'entretien est, comme c'est le cas dans le présent exemple, impair.

En se référant à la figure 9, le courant de commutation I_{co} du pixel entretenu par la tension d'entretien Vₑ₁ est placé en coïncidence temporelle avec les pics de courant de conduction d'entretien I_{c2} associés à la tension d'entretien Vₑ₂. Avantageusement, le surcroît de potentiel de commutation U_{c1}-U_{ca1} est de forme trapézoïdale. Conformément aux conditions typiques décrites en référence à la figure 7, on dispose de fenêtres F de commutation d'entretien d'une durée de 150 microsecondes. Or, des fenêtres d'une durée de 110 microsecondes suffisent pour commuter une électrode colonne de 0 à 45 volts sans dépasser un courant de commutation de 4 milliampères par centimètre carré.

Il est également possible de commuter trois pixels et donc trois lignes par cycle d'entretien. Dès lors on triple la vitesse d'écriture d'une image par rapport à l'afficheur décrit en réfèrence aux figures 1 et 2.

On peut généraliser l'invention à un ensemble M de tensions d'entretien déphasées les unes par rapport aux autres, en opposition deux à deux ou non, chaque tension étant appliquée à un sous-ensemble Rᵢ de ni électrodes lignes.

Dans la présente description de l'invention, la tension d'entretien est de forme sinusoïdale simple. Mais l'invention est applicable à tout type de tension bipolaire symétrique : triangulaire, rectangulaire, trapézoïdale ou plus complexe. Des contraintes extérieures à l'afficheur objet de l'invention peuvent imposer l'utilisation de tensions d'entretien bipolaires asymétriques. Dans ce cas, l'invention ne permet plus une compensation parfaite du courant de déplacement mais on obtient tout de même une réduction de celui-ci.

On s'est limité, pour faciliter la compréhension de la présente description, à des tensions simples d'entretien et de commutation des pixels. L'invention s'applique bien entendu à des tensions d'entretien plus complexes permettant d'augmenter les tolérances sur les tensions d'allumage et d'extinction des pixels ou bien de raccourcir le temps d'allumage des pixels.

L'invention peut être combinée à d'autres techniques de réduction de courant circulant dans l'afficheur PC-EL comme celle décrite dans la Demande de brevet française N^{o} 8611808 du 18 août 1986. Cette technique consiste à utiliser des pixels à faible taux de remplissage pour un afficheur PC-EL. On peut envisager la réalisation d'un écran PC-EL dont le taux de remplissage est de 1/35. Dans ces conditions, le courant débité par les circuits d'adressage colonnes est de 6/35 milli-ampères par centimètre carré, c'est-à-dire 0,17 milli-ampère par centimètre carré. Dès lors, l'adressage d'une colonne de 10 centimètres de longueur et de 300 micromètres de largeur nécessite des courants crête de seulement 50 micro-ampères. Pour estimer la longueur maximale des électrodes colonnes, on remplace dans la formule III annexée kC par
En revanche, le faible taux de remplissage des pixels conduit à une augmentation de la résistance des électrodes colonnes, donc à un accroissement de la résistance surfacique apparente R. Toutefois, un dessin d'électrode approprié permet de limiter cette augmentation de R à un facteur 2 seulement, soit à une valeur typique de 50 ohms. Dans ces conditions, on obtient alors un gain d'un facteur 9 à 10,5 sur L_{M} par rapport à l'art antérieur, soit un L_{M} de 1 mètre pour une tolérance de 1% sur la tension d'entretien.

## Revendications

1. Afficheur électroluminescent à effet mémoire comprenant :
- une première famille d'électrodes parallèles (12) ;
- une seconde famille d'électrodes parallèles (18), orthogonales à celles de la première famille ;
- au moins une couche ayant une propriété électro-optique à effet mémoire encadrée par lesdites première et seconde familles d'électrodes, un point d'affichage ou pixel étant défini par la zone de recouvrement d'une électrode particulière de la première famille et d'une électrode particulière de la seconde famille ;
- un générateur de tension (20) ayant une première borne propre à appliquer un premier potentiel aux électrodes de la première famille et une seconde borne propre à appliquer un second potentiel aux électrodes de la seconde famille, afin d'appliquer en permanence entre les première et seconde familles d'électrodes une tension d'entretien alternative propre à maintenir la condition d'affichage courante desdits pixels ;
- des moyens d'adressage (22c, 22l) pour appliquer sélectivement des variations de tension par rapport à la tension d'entretien à des électrodes des deux familles (12, 18) afin de modifier la condition d'affichage courante d'un ou plusieurs pixels correspondants,
caractérisé en ce que le générateur comprend au moins deux premières bornes (33, 34) délivrant respectivement deux premiers potentiels mutuellement déphasés l'un par rapport à l'autre ;
en ce qu'au moins l'une des familles d'électrodes (12) est subdivisée en au moins deux sous familles d'électrodes parallèles (12-1, 12-2) ;
et en ce que les deux premières bornes (33 et 34) sont simultanément couplées aux deux sous familles d'électrodes (12-1 et 12-2), respectivement, en vue de réduire au moins les courants circulant dans l'autre famille d'électrodes (18) et dans les moyens d'adressage (22c, 22l).

2. Afficheur selon la revendication 1, caractérisé en ce que la couche ayant une propriété électro-optique à effet mémoire comprend une couche photoconductrice (14) et une couche électroluminscente (16) superposées.

3. Afficheur selon la revendication 1, caractérisé en ce que le matériau de la couche ayant une propriété électrooptique à effet mémoire est par exemple du sulfure de zinc activé par du manganèse, ou tout autre matériau émettant de la lumière sous l'effet d'une tension électrique.

4. Afficheur selon l'une quelconque des revendcations 1 à 3, caractérisé par le fait que les tensions d'entretien sont au nombre de deux et qu'elles sont en opposition de phase l'une par rapport à l'autre.

5. Afficheur selon l'une quelconque des revendications 1 à 4, caractérisé par le fait que les tensions d'entretien sont au nombre de quatre et qu'elles sont en quadrature de phase les unes par rapport aux autres.

6. Afficheur selon l'une quelconque des revendications 1 à 5, caractérisé par le fait que les tensions d'entretien sont au nombre de trois et qu'elles sont déphasées de 120 degrés électriques les unes par rapport aux autres.

7. Afficheur selon l'une quelconque des revendications 1 à 6, caractérisé par le fait que le générateur de tension est couplé à au moins un transformateur de tension afin d'engendrer les tensions déphasées les unes par rapport aux autres.

8. Afficheur selon l'une quelconque des revendications 1 à 7, caractérisé par le fait que l'une (12) des deux familles d'électrodes est en aluminium et que l'autre famille (18) d'électrodes est en oxyde d'étain et d'indium ou tout autre matériau conducteur et transparent.

9. Afficheur selon l'une quelconque des revendications 1 à 7, caractérisé par le fait que les deux familles d'électrodes lignes (12) et colonnes (18) sont en oxyde d'étain et d'indium ou tout autre matériau conducteur et transparent.

10. Afficheur selon l'une quelconque des revendications 1 à 9, caractérisé en ce que l'autre (18) des familles d'électrodes est également divisée en au moins deux sous-familles d'électrodes parallèles recevant chacune une des tensions d'entretien déphasées les unes par rapport aux autres.

11. Afficheur selon l'une quelconque des revendications 1 à 10, caractérisé en ce que les variations de tension par rapport à la tension d'entretien destinées à modifier l'image affichée sont placées dans les intervalles de temps compris entre les sommets du courant d'entretien circulant dans les électrodes de la sous-famille considérée.

12. Afficheur selon l'une quelconque des revendications 1 à 11, caractérisé en ce que les moyens permettant l'adressage des pixels comprennent des circuits d'adressage unipolaires du type push-pull.

13. Afficheur selon l'une quelconque des revendications 1 à 11, caractérisé en ce que les moyens permettant l'adressage des pixels comprennent des circuits d'adressages bipolaires du type push-pull.

## Claims

1. Memory-effect electroluminescent display comprising:
- a first family of parallel electrodes (12);
- a second family of parallel electrodes (18) orthogonal to those of the first family;
- at least one layer having a memory-effect electro-optical property framed by the said first and second families of electrodes, a display point or pixel being defined by the area of cover of one particular electrode of the first family and of one particular electrode of the second family;
- a voltage generator (20) having a first terminal suitable for applying a first potential to the electrodes of the first family and a second terminal suitable for applying a second potential to the electrodes of the second family, so as to permanently apply between the first and second families of electrodes an alternating holding voltage suitable for maintaining the current display condition of the said pixels;
- means of addressing (22c, 22l) for selectively applying variations in voltage with respect to the holding voltage to electrodes of the two families (12, 18) so as to modify the current display condition of one or more corresponding pixels,
characterised in that the generator comprises at least two first terminals (33, 34) respectively delivering two first potentials which are mutually phase-shifted with respect to each other;
in that at least one of the families of electrodes (12) is subdivided into at least two sub-families of parallel electrodes (12-1, 12-2);
and in that the two first terminals (33 and 34) are simultaneously coupled to the two sub-families of electrodes (12-1 and 12-2), respectively, with a view to reducing at least the currents flowing in the other family of electrodes (18) and in the means of addressing (22c, 22l).

2. Display according to Claim 1, characterised in that the layer having a memory-effect electro-optical property comprises a photoconducting layer (14) and an electroluminescent layer (16) which are superimposed.

3. Display according to Claim 1, characterised in that the material of the layer having a memory-effect electro-optical property is, for example, zinc sulphide activated by manganese, or any other material emitting light under the effect of a voltage.

4. Display according to any one of Claims 1 to 3, characterised in that the holding voltages are two in number and in that they are in phase opposition with respect to one another.

5. Display according to any one of Claims 1 to 4, characterised in that the holding voltages are four in number and in that they are in phase quadrature with respect to one another.

6. Display according to any one of Claims 1 to 5, characterised in that the holding voltages are three in number and in that they are phase shifted by 120° electrically with respect to one another.

7. Display according to any one of Claims 1 to 6, characterised in that the voltage generator is coupled to at least one voltage transformer so as to generate voltages which are phase-shifted with respect to one another.

8. Display according to any one of Claims 1 to 7, characterised in that one (12) of the two families of electrodes is made of aluminium and in that the other family (18) of electrodes is made of indium tin oxide or any other conducting, transparent material.

9. Display according to any one of Claims 1 to 7, characterised in that the two families of line (12) and column (18) electrodes are made of indium tin oxide or any other conducting, transparent material.

10. Display according to any one of Claims 1 to 9, characterised in that the other (18) of the families of electrodes is also divided into at least two sub-families of parallel electrodes each receiving one of the holding voltages which are phase-shifted with respect to one another.

11. Display according to any one of Claims 1 to 10, characterised in that the voltage variations with respect to the holding voltage which are intended to modify the image displayed are placed in the time intervals lying between the peaks of the holding current flowing in the electrodes of the sub-family in question.

12. Display according to any one of Claims 1 to 11, characterised in that the means making it possible to address the pixels comprise unipolar addressing circuits of the push-pull type.

13. Display according to any one of Claims 1 to 11, characterised in that the means making it possible to address the pixels comprise bipolar addressing circuits of the push-pull type.

## Patentansprüche

1. Elektrolumineszenzanzeige mit Speichereffekt mit:
- einer ersten Familie paralleler Elektroden (12);
- einer zweiten Familie paralleler Elektroden (18), die senkrecht zu denen der ersten Familie sind;
- wenigstens einer Schicht, die eine elektro-optische Speichereffekteigenschaft besitzt und von den ersten und zweiten Elektrodenfamilien eingerahmt ist, wobei ein Anzeigepunkt oder Pixel durch den Überdeckungsbereich einer bestimmten Elektrode der ersten Familie und einer bestimmten Elektrode der zweiten Familie gebildet wird;
- einem Spannungsgenerator (20) mit einer ersten Klemme, die geeignet ist, ein erstes Potential an die Elektroden der ersten Familie anzulegen, und einer zweiten Klemme, die geeignet ist, ein zweites Potential an die Elektroden der zweiten Familie anzulegen, um permanent zwischen den ersten und zweiten Elektrodenfamilien eine Betriebs-Wechselspannung anzulegen, die geeignet ist, den dauernden Anzeigezustand der Pixel aufrechtzuerhalten;
- Adreßvorrichtungen (22c, 221), um selektiv Spannungsänderungen bezülglich der Betriebsspannung an Elektroden der beiden Familien (12, 18) anzulegen, um den dauernden Anzeigezustand eines oder mehrerer entsprechender Pixel zu modifizieren,
dadurch gekennzeichnet, daß der Generator wenigstens zwei erste Klemmen (33, 34) umfaßt, die jeweils zwei erste Potentiale liefern, die gegenseitig phasenverschoben sind;
daß wenigstens die eine der Elektrodenfamilien (12) in wenigstens zwei Unterfamilien paralleler Elektroden (12-1, 12-2) unterteilt ist;
und daß die beiden ersten Klemmen (33 und 34) gleichzeitig mit den beiden Elektrodenunterfamilien (12-1 und 12-2) verbunden sind, um wenigsten die in der anderen Elektrodenfamilie (18) und in den Adreßvorrichtungen (22c, 221) zirkulierenden Ströme zu reduzieren.

2. Anzeige nach Anspruch 1, dadurch gekennzeichnet, daß die Schicht mit einer elektro-optischen Speichereffekteigenschaft eine photoleitende Schicht (14) und eine elektrolumineszierende Schicht (16) umfaßt, die übereinander angeordnet sind.

3. Anzeige nach Anspruch 1, dadurch gekennzeichnet, daß das Material der Schicht mit einer elektro-optischen Speichereffekteigenschaft zum Beispiel Zinksulfid ist, das durch Mangan aktiviert wird, oder jedes andere Material ist, das Licht unter der Wirkung einer elektrischen Spannung aussendet.

4. Anzeige nach einem der Ansprüche 1 bis 3, gekennzeichnet durch die Tatsache, daß die Betriebsspannungen der Anzahl nach zwei sind und daß sie in der Phase gegenläufig sind.

5. Anzeige nach einem der Ansprüche 1 bis 4, gekennzeichnet durch die Tatsache, daß die Betriebsspannungen der Anzahl nach vier sind und daß sie in der Phase um 90° gegeneinander verschoben sind.

6. Anzeige nach einem der Ansprüche 1 bis 5, gekennzeichnet durch die Tatsache, daß die Betriebsspannungen der Anzahl nach drei sind und daß sie in der Phase um 120° gegeneinander verschoben sind.

7. Anzeige nach einem der Ansprüche 1 bis 6, gekennzeichnet durch die Tatsache, daß der Spannungsgenerator mit wenigstens einem Spannungstransformator verbunden ist, um die untereinander in der Phase verschobenen Spannungen zu erzeugen.

8. Anzeige nach einem der Ansprüche 1 bis 7, gekennzeichnet durch die Tatsache, daß die eine (12) der beiden Elektrodenfamilien aus Aluminium besteht und daß die andere Elektrodenfamilie (18) aus Indium-Zinnoxyd oder jedem anderen leitenden und durchsichtigen Material besteht.

9. Anzeige nach einem der Ansprüche 1 bis 7, gekennzeichnet durch die Tatsache, daß die beiden Familien aus Zeilen- (12) und Spalten- (18) Elektroden aus Indium-Zinnoxyd oder jedem anderen leitenden und durchsichtigen Material bestehen.

10. Anzeige nach einem der Ansprüche 1 bis 9, gekennzeichnet durch die Tatsache, daß die andere (18) der Elektrodenfamilien ebenfalls in wenigstens zwei Unterfamilien paralleler Elektroden unterteilt ist, die jeweils eine der gegenseitig phasenverschobenen Betriebsspannungen erhalten.

11. Anzeige nach einem der Ansprüche 1 bis 10, dadurch gekennzeichnet, daß die Spannungsänderungen bezüglich der Betriebsspannung, die dazu bestimmt sind, das angezeigte Bild zu modifizieren, in Zeitintervallen erfolgen, die zwischen den Spitzen des in den Elektroden der in Betracht kommenden Unterfamilie zirkulierenden Betriebsstroms liegen.

12. Anzeige nach einem der Ansprüche 1 bis 11, dadurch gekennzeichnet, daß die Vorrichtungen, die die Adressierung der Pixel ermöglichen, unipolare Adressierschaltkreise des Push-Pull-Typs umfassen.

13. Anzeige nach einem der Ansprüche 1 bis 11, dadurch gekennzeichnet, daß die Vorrichtungen, die die Adressierung der Pixel ermöglichen, bipolare Adressierschaltkreise des Push-Pull-Typs umfassen.
